# EUROPÄISCHE PATENTSCHRIFT

(11) **EP 0 660 641 B1**
(45) Veröffentlichungstag und Bekanntmachung des Hinweises auf die Patenterteilung: **26.02.1997**
(21) Anmeldenummer: 94119417.7
(22) Anmeldetag: 08.12.1994
(51) Int. Cl.: H04R 25/02, H05K 9/00

(54) **Am Kopf tragbares Hörgerät**
Hearing aid to be worn on the head
Prothèse auditive à porter à la tête

(30) Priorität: 21.12.1993 DE 4343702
(43) Veröffentlichungstag der Anmeldung: 28.06.1995
(73) Patentinhaber: Siemens Audiologische Technik GmbH, 91058 Erlangen (DE)
(72) Erfinder: Meyer, Wolfram, Dipl.-Ing. (FH), D-91096 Möhrendorf (DE)
(74) Vertreter: Fuchs, Franz-Josef, Dr.-Ing.

(56) Entgegenhaltungen:
- EP-A- 0 325 107
- EP-A- 0 403 112
- DE-A- 3 101 519
- DE-A- 3 502 178
- DE-A- 3 930 377
- DE-U- 8 713 089
- GB-A- 2 070 890
- US-A- 4 993 072
- US-A- 5 008 485

## Beschreibung

Die Erfindung betrifft ein am Kopf tragbares Hörgerät mit einem Gehäuse, in welchem eine Verstärkerschaltung angeordnet ist, die wenigstens ein Mikrofon, einen Hörer und eine Batterie umfaßt.

Aus der DE-A-35 02 178 bzw. CH 664 057 A5 ist ein am Kopf tragbares Hörgerät mit einem Gehäuse bekannt, in welchem eine Verstärkerschaltung angeordnet ist, die wenigstens ein Mikrofon, einen Hörer und eine Batterie umfaßt. Bei diesem Hörgerät sind weiterhin Aufnahmeteile aus einem metallischen oder nicht-metallischen Material zur elektromagnetischen Abschirmung der Schallwandler (Hörer gegen Mikrofon) vorgesehen.

Ferner sind aus dem deutschen Gebrauchsmuster GM 87 13 089 und der EP 0 352 954 A2 bereits Hörgeräte mit einem Abschirmblech, zum Schutz des Hörers vom Magnetfeld einer Hörspule, bzw. eine abgeschirmte Magnetanordnung für das Hörgerät bekannt.

Aus der DE-A-31 01 519 ist ein Dichtungsprofil für Trennfugen zwischen metallischen Gehäuseteilen bekannt, das bis zu Toleranzen von ± 0,7 bis 0,8 mm in Nuten eines Gehäuses einsetzbar ist. Für die übliche Wandstärke eines Hörgerätegehäuses von etwa 0,5 mm sind diese Toleranzen nicht zulässig und deshalb wäre ein Einsatz des bekannten Dichtungsprofils nicht möglich.

Hörgeräte der eingangs genannten Art können mit dem hörgeschädigten Träger des Hörgerätes in die Nähe starker Sender gelangen, wie z.B. Autotelefon, mobile Funkgeräte oder Mikrowellenbestrahlungsgeräte. In der Nähe eines derartigen Senders haben die abgestrahlten elektromagnetischen Wellen oft eine sehr hohe Feldstärke. Diese hochfrequenten elektromagnetischen Wellen können insbesondere durch Öffnungen in das Hörgerät eindringen und die Verstärkerschaltung störend beeinflussen.

Der Erfindung liegt die Aufgabe zugrunde, bei einem Hörgerät der eingangs genannten Art das Eindringen hochfrequenter elektromagnetischer Wellen über Fugen und Öffnungen zumindest weitgehend zu unterdrücken.

Diese Aufgabe wird durch die im Patentanspruch 1 angegebenen Merkmale gelöst. Erfindungsgemäß weist das Hörgerätegehäuse mindestens zwei elektrisch leitende Gehäuseteile auf, die über eine Hochfrequenzdichtung elektrisch leitend verbunden sind. Dadurch werden über die Hochfrequenzdichtung Fugen und Öffnungen zwischen den Gehäuseteilen hochfrequenzdicht verschlossen bzw abgeschirmt. Hochfrequente elektromagnetische Wellen können bei der erfindungsgemäßen Ausbildung des Hörgerätes dessen Verstärkerschaltung nicht mehr oder nur noch in geringerem Maße störend beeinflussen. Darüber hinaus bildet die Hochfrequenzdichtung zugleich einen Schutz gegen das Eindringen von kleinsten Fremdkörpern, wie z.B. Staub und/oder Feuchtigkeit bzw. Schweiß, in den Einbauraum des Hörgerätes.

Weitere Vorteile und Einzelheiten der Erfindung ergeben sich aus der nachfolgenden Beschreibung von Ausführungsbeispielen anhand der Zeichnung und in Verbindung mit den Patentansprüchen.

Es zeigen:
Figur 1 ein am Kopf hinter dem Ohr oder an einer Hörbrille tragbares Hörgerät,
Figur 2 zwei Gehäuseschalen des Hörgerätes nach Figur 1,
Figuren 3 bis 5 jeweils im Schnitt wenigstens zwei elektrisch leitende Hörgerätegehäuseteile, die über jeweils eine gesonderte Hochfrequenzdichtung elektrisch leitend aneinander angrenzen,
Figur 6 im Schnitt ein in einem Gehäuseteil angeordnetes Bedienelement mit einer zugeordneten HF-Dichtung,
Figur 7 eine Ansicht von der Innenseite eines Gehäuses auf ein mit einer HF-Dichtung versehenes Bedienelement gemäß Figur 6,
Figur 8 ein weiteres am Kopf tragbares Hörgerät, das in den Gehörgang einsetzbar ist und
Figur 9 im Schnitt ein in einem Hörgerätegehäuse angeordnetes drehbares Bedienelement mit einer zugeordneten HF-Dichtung.

In Figur 1 ist ein am Kopf tragbares Hörgerät (HdO-Hörgerät) mit einem Hörgerätegehäuse 1 dargestellt, das eine obere Gehäuseschale 2 und eine untere Gehäuseschale 3 umfaßt. Ein Traghaken 4, der zugleich als Schallkanal dient, ist an einem Hörerausgangsstutzen 5 des Gehäuses befestigt. Aus der oberen Gehäuseschale 2 ragen ein Bedienelement 6, z.B. ein Lautstärkesteller oder Potentiometerdrehknopf, ein Schalter 7 und eine Nase 8 einer Batterielade.

In Figur 2 sind die beiden Gehäuseschalen 2, 3 separat dargestellt. An der oberen Gehäuseschale 2 ist eine an der Innenseite der Öffnung der Gehäuseschale 2 umlaufende Lasche 9 dargestellt. Diese Lasche 9 verdeckt einen kleinen Spalt 10 (Trennfuge), wie in Figur 3 dargestellt ist. Der Spalt 10 entsteht beim Zusammenfügen der beiden Gehäuseschalen 2 und 3 zwischen Auflagepunkten, die durch geringfügige Unebenheiten der aneinander angrenzenden Gehäuseschalen entstehen.

Nach der Erfindung sind die beiden Gehäuseschalen 2, 3 als elektrisch leitende Teile ausgebildet. Die z.B. an der einen, oberen Gehäuseschale 2 umlaufende Lasche 9 ist ebenfalls elektrisch leitend ausgebildet und einstückig mit der oberen Gehäuseschale 2 verbunden. Die elektrisch leitenden Teile 2, 9 und 3 des Gehäuses 1 können z.B. aus Kunststoff bestehen, der durch Beimengung von elektrisch leitfähigem Pulver, z.B. Graphit, leitfähig gemacht ist.

Bei der Ausführung nach Figur 4 sind die beiden aus Kunststoff bestehenden Gehäuseschalen 2, 3 z.B. an der Innenseite jeweils mit einer elektrisch leitfähigen Schicht 11 bzw. 12 versehen oder ausgekleidet. Die leitfähigen Schichten 11, 12 bedecken auch die angrenzenden Stoßkanten 13 bzw. 14 der Gehäuseteile 2 bzw. 3. Die elektrisch leitfähigen Schichten 11, 12 können elastisch ausgebildet sein, so daß beim Zusammenfügen der beiden Gehäuseschalen 2, 3 der in Figur 3 dargestellte Spalt 4 (Trennfuge) aufgrund der Elastizität der die Stoßkanten 13, 14 überziehenden Schichten 11 und 12 vollständig schließbar ist. Die elastischen und elektrisch leitenden Schichten 11, 12 der Stoßkanten 13 bzw. 14 bilden damit eine elastische Hochfrequenzdichtung. Die Schichten 11, 12 können aus einer elektrisch leitenden Folie oder aus einer elektrisch leitenden Lackschicht bestehen.

Gemäß Figur 1 bestehen die beiden Gehäuseschalen 2, 3 wiederum aus Kunststoff mit einem eingelagerten elektrisch leitfähigen Werkstoff. Zwischen den Stoßkanten 13, 14 ist nach diesem Ausführungsbeispiel eine an den Stoßkanten 13 bzw. 14 der Gehäuseschalen 2, 3 umlaufende elastische Hochfrequenzdichtung 15 angeordnet. Diese Hochfrequenzdichtung 15 kann z.B. eine schlauchförmige Aluminiumfolienummantelung mit einem elastischen Kern aufweisen. Auch dadurch können Unebenheiten hochfrequenzdicht ausgeglichen und ein störender Spalt 10 vermieden bzw. überbrückt werden. Des weiteren können die in den Figuren 3 bis 5 dargestellten Hochfrequenzdichtungen auch in Kombinationsausführungen vorgesehen sein.

In Figur 6 ist ein Ausschnitt aus der oberen Gehäuseschale 2 dargestellt, der ein Bedienelement 16 enthält. Das Bedienelement 16 ist als elektrisch leitendes Teil ausgebildet. Die angrenzende Gehäuseschale 2 weist z.B. an der Gehäuseinnenseite eine elektrisch leitfähige Beschichtung 11 auf. Das Bedienelement 16 ragt z.B. in Form eines Rädchens oder einer Walze teilweise aus einer Öffnung 17 der Gehäuseschale 2. Zwischen dem elektrisch leitenden Bedienelement 16 und der Gehäuseschale 2 verbleibt ein Ringspalt 18, der durch eine Hochfrequenzdichtung 19 der oben beschriebenen Art abdichtbar ist. Dadurch werden zur Abschirmung einer elektromagnetischen Fremdstrahlung die aneinander angrenzenden Teile 2 und 16 elektrisch leitend miteinander verbunden und störende Gehäuseöffnungen vermieden.

In Figur 7 ist der in Figur 6 dargestellte Ausschnitt der oberen Gehäuseschale mit Blick auf die Gehäuseschaleninnenseite (von unten auf die Beschichtung 11 des Gehäuses gesehen) dargestellt. Die Öffnung 17 ist durch eine strichlierte Linie angedeutet. Innerhalb der Öffnung 17 ist das Bedienelement 16 angeordnet. Die Hochfrequenzdichtung 19 verschließt den um das Bedienelement 16 umlaufenden Spalt 18. Das Bedienelement 16 kann auf verschiedene Weise elektrisch leitfähig ausgebildet sein, z.B. durch Herstellung des Rädchens 16 aus einem leitfähig beschichteten oder leitfähig gemachten oder metallisierten Kunststoff.

Im Ausführungsbeispiel nach Figur 8 ist das am Kopf tragbare Hörgerät als in dem Ohr tragbares Hörgerät mit einem entsprechend geformten Gehäuse 20 dargestellt. In dem Gehäuse 20 ist eine Verstärkerschaltung 19 mit verschiedenen elektrischen bzw. elektronischen Bauteilen sowie mit einem Mikrofon 21, einem Hörer 22 und einer in ein Batteriefach 23 einsetzbaren Batterie angeordnet. Die Batterie kann über eine aus einer Faceplate 25 ausklappbare Batterielade 24 ausgewechselt werden. Die Faceplate 25 bildet einen äußeren Abschluß des Gehäuses 20 und weist zur Abschirmung einer elektromagnetischen Fremdstrahlung und zum Schutz der Verstärkerschaltung 19 vor hochfrequenten elektromagnetischen Wellen eine elektrisch leitende Beschichtung 26 auf. In weiterer Ausbildung kann auch das Gehäuse 20 ebenfalls z.B. an seiner Oberfläche eine elektrisch leitende Beschichtung 27 tragen. Schließlich ist es zweckmäßig, wenn die zugeordneten Auflageflächen 28, 29 des IdO-Hörgerätegehäuses 20 bzw. der Faceplate 25 zur elektrisch leitenden Verbindung ebenfalls elektrisch leitend beschichtet bzw. über eine einlegbare Hochfrequenzdichtung gegeneinander abgedichtet und befestigt sind.

Figur 9 zeigt die abgeschirmte Anordnung des Lautstärkereglers 30 des IdO-Hörgerätes in der Faceplate 25, die auf der Gehäuseinnenseite mit einer elektrisch leitenden Auskleidung 31 versehen ist. Die Drehachse 32 des Lautstärkereglers 30 ragt durch eine Bohrung 33 in den Hörgeräteinnenraum. Zur Abdichtung und Abschirmung des Ringspaltes 34 zwischen der Bohrung 33 und der Drehachse 32 ist eine ringförmige Hochfrequenzdichtung 35 mit elektrisch leitendem Kontakt an der Auskleidung 31 und die Drehachse 32 umschließend vorgesehen.

Des weiteren kann z.B. über die Drehachse 32 des Lautstärkereglers 30 eine elektrische Verbindung zwischen der elektrisch leitenden Gehäuseauskleidung 31, der Hochfrequenzdichtung 35 und der Verstärkerschaltung 19 hergestellt werden. Andererseits ist es auch möglich, die elektrisch leitenden Teile des Hörgerätegehäuses durch einen nicht gezeichneten Kontakt, z.B. mit einem Pol der Batterie bzw. einem Batteriefederkontakt, zu verbinden, wobei in der elektrischen Leitungsverbindung gegebenenfalls Kondensatoren, Widerstände od. dgl. vorgesehen werden.

## Patentansprüche

1. Am Kopf tragbares Hörgerät mit einem von schalenförmigen Gehäuseteilen gebildeten Gehäuse (1, 20), in welchem eine Verstärkerschaltung (19) angeordnet ist, die wenigstens ein Mikrofon (21), einen Hörer (22) und eine Batterie umfaßt,
**dadurch gekennzeichnet**,
daß das Gehäuse (1, 20) aus mindestens zwei elektrisch leitenden Teilen (2, 3; 20, 25) besteht und daß eine Hochfrequenzdichtung (9; 13, 14; 15; 28, 29) vorgesehen ist, welche die mindestens zwei elektrisch leitenden Teile elektrisch leitend verbindet.

2. Hörgerät nach Anspruch 1,
**dadurch gekennzeichnet**,
daß die Hochfrequenzdichtung als elektrisch leitende Zwischenlage ausgebildet und in die Trennfuge(n) des Gehäuses (1, 20) einlegbar ist.

3. Hörgerät nach Anspruch 1 oder 2,
**dadurch gekennzeichnet**,
daß die Hochfrequenzdichtung (13, 14; 15) elastisch ausgebildet ist.

4. Hörgerät nach einem der Ansprüche 1 bis 3,
**dadurch gekennzeichnet**,
daß die Gehäuseteile (20, 25) eine elektrisch leitfähige Beschichtung (27, 26) aufweisen.

5. Hörgerät nach einem der Ansprüche 1 bis 4,
**dadurch gekennzeichnet**,
daß die Hochfrequenzdichtung aus einer aus Leitlack bestehenden Beschichtung der aneinander angrenzenden Gehäuseteile besteht.

6. Hörgerät nach einem der Ansprüche 1 bis 3,
**dadurch gekennzeichnet**,
daß die Hochfrequenzdichtung (11, 12) aus einer elektrisch leitenden Folie besteht.

7. Hörgerät nach einem der Ansprüche 1 bis 6,
**dadurch gekennnzeichnet**,
daß die elektrisch leitenden Teile (2, 9; 3) des Hörgerätegehäuses (1) aus Kunststoff bestehen, dem ein elektrisch leitfähiger Werkstoff beigemengt ist.

8. Hörgerät nach einem der Ansprüche 1 bis 7,
**dadurch gekennzeichnet**,
daß zur Abdichtung und Abschirmung von Trennfugen und/oder Öffnungen des Hörgerätegehäuses elektrisch leitende Hochfrequenzdichtungen (15, 19, 35), bestehend aus einer Metallfolienummantelung mit elastischem Kern, vorgesehen sind.

9. Hörgerät nach einem der Ansprüche 1 bis 7,
**dadurch gekennzeichnet**,
daß zur Abdichtung und Abschirmung von Trennfugen (10) an ein Gehäuseteil (2) eine den Fugenspalt überdeckende Lasche (9) angeformt ist und daß zwischen den elektrisch leitenden Gehäuseteilen (2, 9, 3) eine durchgehende elektrisch leitende Hochfrequenzdichtung gebildet ist.

10. Hörgerät nach einem der Ansprüche 1 bis 9,
**dadurch gekennzeichnet**,
daß die Verstärkerschaltung (19) an nur einer Stelle eine elektrisch leitende Verbindung (32) mit wenigstens einem elektrisch leitenden Teil (31) des Hörgerätegehäuses aufweist.

11. Hörgerät nach Anspruch 10,
**dadurch gekennzeichnet**,
daß die elektrisch leitende Verbindung der Verstärkerschaltung mit wenigstens einem Teil des Gehäuses über einen Pol oder einen Federkontakt der Batterie gebildet ist.

## Claims

1. Hearing aid which can be worn on the head, having a housing (1, 20) which is formed from shell-like housing portions and in which is arranged an amplifying circuit (19) which comprises at least a microphone (21), an earphone (22) and a battery, characterised in that the housing (1, 20) consists of at least two electrically conductive portions (2, 3; 20, 25), and in that there is provided a high-frequency seal (9; 13, 14; 15; 28, 29), which connects the at least two electrically conductive portions in an electrically conductive manner.

2. Hearing aid according to claim 1, characterised in that the high-frequency seal is constructed as an electrically conductive intermediate layer and can be placed in the mould seam(s) of the housing (1, 20).

3. Hearing aid according to claim 1 or 2, characterised in that the high-frequency seal (13, 14; 15) is constructed in a manner such that it is elastic.

4. Hearing aid according to one of the claims 1 to 3, characterised in that the housing portions (20, 25) have an electrically conductive coating (27, 26).

5. Hearing aid according to one of the claims 1 to 4, characterised in that the high-frequency seal consists of a coating of the housing portions which adjoin each other, said coating consisting of conductive varnish.

6. Hearing aid according to one of the claims 1 to 3, characterised in that the high-frequency seal (11, 12) consists of an electrically conductive foil.

7. Hearing aid according to one of the claims 1 to 6, characterised in that the electrically conductive portions (2, 9; 3) of the hearing aid housing (1) consist of plastics, to which an electrically conductive material is added.

8. Hearing aid according to one of the claims 1 to 7, characterised in that in order to seal and screen mould seams and/or openings of the hearing aid housing, there are provided electrically conductive high-frequency seals (15, 19, 35) consisting of a metal foil casing having an elastic core.

9. Hearing aid according to one of the claims 1 to 7, characterised in that in order to seal and screen mould seams (10), there is preformed on a housing portion (2) a tongue (9) which covers the seam gap, and in that formed between the electrically conductive housing portions (2, 9, 3) is a continuous electrically conductive high-frequency seal.

10. Hearing aid according to one of the claims 1 to 9, characterised in that the amplifying circuit (19) has at only one place an electrically conductive connection (32) to at least one electrically conductive portion (31) of the hearing aid housing.

11. Hearing aid according to claim 10, characterised in that the electrically conductive connection of the amplifying circuit to at least one portion of the housing is formed by way of a pole or a spring-mounted contact of the battery.

## Revendications

1. Prothèse auditive à porter à la tête, ayant un boîtier (1, 20) formé d'éléments de boîtier en forme de coque, dans lequel est disposé un circuit amplificateur (19) qui comprend au moins un microphone (21), un écouteur (22) et une batterie, caractérisée en ce que le boîtier (1, 20) se compose d'au moins deux éléments électroconducteurs (2, 3 ; 20, 25) et il est prévu un dispositif d'étanchéité aux hautes fréquences (9 ; 13, 14 ; 15 ; 28, 29), qui relie par électroconduction les au moins deux éléments électroconducteurs.

2. Prothèse auditive selon la revendication 1, caractérisée en ce que le dispositif d'étanchéité aux hautes fréquences est conçu comme couche intermédiaire électroconductrice et est apte à être logé dans le(s) joint(s) de séparation du boîtier (1, 20).

3. Prothèse auditive selon la revendication 1 ou 2, caractérisée en ce que le dispositif d'étanchéité aux hautes fréquences (13, 14 ; 15) est conçu pour être flexible.

4. Prothèse auditive selon l'une quelconque des revendications 1 à 3, caractérisée en ce que les éléments du boîtier (20, 25) présentent un revêtement apte à conduire l'électricité (27, 26).

5. Prothèse auditive selon l'une quelconque des revendications 1 à 4, caractérisée en ce que le dispositif d'étanchéité aux hautes fréquences se compose d'un revêtement, en vernis conducteur, des éléments du boîtier adjacents les uns aux autres.

6. Prothèse auditive selon l'une quelconque des revendications 1 à 3, caractérisée en ce que le dispositif d'étanchéité aux hautes fréquences (11, 12) se compose d'une feuille métallique électroconductrice.

7. Prothèse auditive selon l'une quelconque des revendications 1 à 6, caractérisée en ce que les éléments électroconducteurs (2, 9 ; 3) du boîtier (1) de la prothèse auditive (1) sont en matière plastique à laquelle est ajouté un matériau apte à conduire l'électricité.

8. Prothèse auditive selon l'une quelconque des revendications 1 à 7, caractérisée en ce que, pour rendre étanches et protéger les joints de séparation et/ou ouvertures du boîtier de la prothèse auditive, il est prévu des dispositifs d'étanchéité aux hautes fréquences électroconducteurs (15, 19, 35), se composant d'une enveloppe en feuille métallique ayant une âme élastique.

9. Prothèse auditive selon l'une quelconque des revendications 1 à 7, caractérisée en ce que, pour rendre étanches et protéger les joints de séparation (10) au niveau d'un élément du boîtier (2), il est formé un collier (9) recouvrant l'interstice du joint et un dispositif d'étanchéité aux hautes fréquences électroconducteur continu est constitué entre les éléments électroconducteurs (2, 9, 3) du boîtier.

10. Prothèse auditive selon l'une quelconque des revendications 1 à 9, caractérisée en ce que le circuit amplificateur (19) ne présente qu'à un seul emplacement une liaison (32) électroconductrice, avec au moins un élément électroconducteur (31) du boîtier de la prothèse auditive.

11. Prothèse auditive selon la revendication 10, caractérisée en ce que la liaison électroconductrice du circuit amplificateur est formée avec au moins un élément du boîtier par l'intermédiaire d'un pôle ou d'un contact élastique de la batterie.
